# FASCICULE DE BREVET EUROPEEN

(11) **EP 0 625 674 B1**
(45) Date de publication et mention de la délivrance du brevet: **28.04.1999**
(21) Numéro de dépôt: 94401090.9
(22) Date de dépôt: 17.05.1994
(51) Int. Cl.: F23D 14/64

(54) **Système d'injection de gaz pour appareil ménager**
Gaseinspritzsystem für Haushaltgerät
Gas injection system for household appliance

(30) Priorité: 18.05.1993 FR 9305988
(43) Date de publication de la demande: 23.11.1994
(73) Titulaire: COMPAGNIE EUROPEENNE POUR L'EQUIPEMENT MENAGER "CEPEM", F-45140 St Jean-de-la-Ruelle (FR)
(72) Inventeur: Dubois, Hervé, F-92402 Courbevoie Cedex (FR); Viliedieu, Laurent, F-92402 Courbevoie Cedex (FR)
(74) Mandataire: Benoit, Monique

(56) Documents cités:
- EP-A- 0 225 825
- DE-U- 8 911 170
- DE-U- 9 106 301
- GB-A- 2 170 312

## Description

La présente invention a pour objet un système d'injection de gaz pour un appareil ménager.

Le domaine d'application envisagé ici concerne toutes sortes d'appareils ménagers utilisant le gaz comme combustible, qu'il s'agisse d'appareils de cuisson (cuisinières, plaques de cuisson...), ou d'appareils utilisés pour le chauffage (chauffe-eau, chaudière).

Sur ce type d'appareils, le gaz est injecté dans un brûleur pour sa combustion, par l'intermédiaire d'un injecteur comportant un trou pour laisser passer le gaz, le trou étant calibré en fonction du gaz utilisé, et définissant ainsi la puissance maximum du brûleur. L'injecteur est lui-même fixé sur un support pour injecteur par tous moyens connus, par exemple par vissage ou clipage.

La figure 1 illustre en coupe un exemple de système d'injection de gaz utilisé classiquement dans les plaques de cuisson encastrables :

Dans ce système, le support pour injecteur est constitué par un brûleur-pot 1 alimenté en gaz par l'intermédiaire d'un tuyau 2 d'arrivée du gaz. L'injecteur 3 proprement dit est placé sensiblement au centre du support 1 et comporte un trou d'arrivée 30 communiquant avec le tuyau d'arrivée du gaz 2, et prolongé suivant un même axe par un trou 31 dont la calibration dépend du gaz utilisé.

Les figures 2A et 2B montrent deux types d'injecteurs 3 en coupe, utilisant respectivement comme gaz de combustion le butane et le gaz naturel. Compte tenu du fait que les deux types de gaz ne sont pas distribués à la même pression et que le pouvoir calorifique du gaz naturel est inférieur à celui du butane, il est nécessaire, pour obtenir dans les deux cas, une même puissance maximum du brûleur associé, d'avoir un débit de gaz plus grand pour le gaz naturel que pour le butane. Il en résulte que le trou calibré 31b surmontant le trou d'arrivée 30 dans le cas du gaz naturel possède des dimensions plus grandes en diamètre et en profondeur que le trou calibré 31a utilisé pour le butane.

A l'heure actuelle, tous les appareils ménagers à système d'injection de gaz sont vendus avec les deux types d'injecteurs précédents, afin que l'utilisateur puisse les adapter suivant le gaz dont il dispose.

Le document EP 0225825 décrit un autre exemple de système d'injection de gaz classiquement utilisé dans les plaques de cuisson encastrable. On retrouve dans ce document, comme dans la figure 1, un injecteur de gaz séparable de son support.

DE 9 106 301 U décrit un système d'injection comprenant un support, un injecteur démontable et un tuyau d'arrivée de gaz.

Le but de la présente invention est de proposer un système d'injection de gaz pour appareil ménager susceptible de fonctionner avec au moins deux gaz, sans qu'il soit nécessaire d'utiliser deux injecteurs.

Pour ce faire, la présente invention a pour objet un système d'injection de gaz pour appareil ménager tel que défini dans les revendications 1 à 5.

L'invention, ainsi que ses avantages, seront mieux compris au vu de la description suivante, faite en référence aux figures annexées :
- La figure 1 précédemment décrite est une vue en coupe d'un système d'injection de gaz de l'art antérieur ;
- Les figures 2A et 2B précédemment décrites sont des vues en coupe de deux types d'injecteurs classiquement utilisés dans le système précédent;
- La figure 3 est une vue en coupe d'un mode de réalisation possible d'un système d'injection de gaz selon l'invention ;
- La figure 4 est une adaptation du système de la figure 3 en vue de le faire fonctionner avec un gaz autre que le gaz naturel.

Sur la figure 3, qui est un exemple de mode de réalisation possible d'un système d'injection de gaz selon l'invention, le support 1, utilisé dans l'art antérieur comme support pour injecteur, est, conformément à l'invention, percé directement d'un trou calibré 10, communiquant avec le tuyau d'arrivée du gaz 2, et dont les dimensions sont choisies pour fonctionner directement en gaz naturel. Grâce à ce système, il n'est plus nécessaire d'utiliser un injecteur supplémentaire tel que celui décrit sur la figure 2B, et le support joue directement le rôle d'injecteur.

Dans le mode de réalisation non limitatif représenté sur la figure 3, le support 1 comporte également un chambrage 11 placé dans le prolongement axial du trou calibré 10, et dont le rôle est d'appauvrir en air le mélange air/gaz.

La figure 4 montre l'adaptation qu'il est nécessaire de réaliser lorsque l'on désire faire fonctionner le système selon l'invention avec un gaz autre que le gaz naturel :

Comme nous l'avons mentionné précédemment, les gaz autres que le gaz naturel, et notamment le butane, nécessitent un trou calibré moins grand que celui pour le gaz naturel pour une même puissance du brûleur. Il est donc proposé, pour passer à un autre gaz, d'équiper le système selon l'invention d'une pièce 4 supplémentaire et démontable, cette pièce 4 possédant un deuxième trou 40 de dimensions inférieures au trou 10, et étant calibrée en fonction du gaz utilisé. Comme représenté sur la figure 4, la pièce 4 peut avoir une section en forme de U dont les extrémités 41 et 42 reposent sur un épaulement 12 du support 1.

Bien entendu, d'autres formes peuvent être envisagées pour la pièce 4, et le choix est essentiellement effectué en fonction de la simplicité de fabrication.

Par ailleurs, la pièce 4 peut être fixée au support 1 par tout autre moyen connu, par exemple en vissant la pièce, ou en l'emmanchant dans le support.

L'intérêt principal de la présente invention réside dans le fait qu'il n'est plus nécessaire de remplacer une pièce par une autre lorsque l'on veut passer d'un fonctionnement avec un premier gaz, par exemple du gaz naturel, à un fonctionnement avec un autre gaz, par exemple du butane. Le nombre de pièces séparées dont il faut équiper le système est donc divisé par deux et ne nécessite plus qu'une seule chaîne de fabrication pour réaliser la pièce 4 adaptée à un gaz autre que le gaz naturel.

## Revendications

1. Système d'injection de gaz pour appareil ménager susceptible de fonctionner avec au moins deux gaz, le système étant du type comportant un support (1) d'un injecteur démontable (4) pour un premier gaz, alimenté en gaz par l'intermédiaire d'un tuyau (2) d'arrivée du gaz, et étant caractérisé en ce que ledit support (1) comporte un trou (10) calibré pour fonctionner directement avec un gaz autre que le premier gaz, l'injecteur démontable (4) étant démonté.

2. Système d'injection de gaz pour appareil ménager selon la revendication 1, caractérisé en ce que le support (1) comporte en outre un chambrage (11) dans le prolongement axial du trou calibré (10).

3. Système d'injection de gaz pour appareil ménager selon l'une quelconque des revendications précédentes, caractérisé en ce que l'injecteur démontable est formé par une pièce démontable (4) surmontant, en position montée, le support (1) et comportant un deuxième trou (40) placé dans le prolongement axial du trou calibré (10), ce deuxième trou étant de dimensions inférieures au trou calibré et étant lui-même calibré pour fonctionner avec le premier gaz.

4. Système d'injection de gaz pour appareil ménager selon l'une quelconque des revendications précédentes, caractérisé en ce que le trou (10) dudit support (1) est calibré pour fonctionner directement en gaz naturel.

5. Système d'injection de gaz pour appareil ménager selon la revendication 3 ou la revendication 4, en tant que revendication dépendante de la revendication 3, caractérisé en ce que le deuxième trou (40) est calibré pour que le système fonctionne en butane.

## Patentansprüche

1. Gaseinspritzsystem für Haushaltgerät, das mit mindestens zwei Gasen betreibbar ist, wobei das System vom Typ mit einem Träger (1) für eine abnehmbare Einspritzdüse (4) für ein erstes Gas ist, versorgt mit Gas durch ein Gaszufuhr-Rohr (2), dadurch gekennzeichnet, daß der Träger (1) ein Loch (10) enthält, das kalibriert ist, um unmittelbar mit einem Gas zu arbeiten, das ein anderes ist als das erste Gas, wobei die abnehmbare Einspritzdüse (4) abgenommem ist.

2. Gaseinspritzsystem für Haushaltgerät nach Anspruch 1, dadurch gekennzeichnet, daß der Träger (1) zudem eine Einsenkung (11) in der axialen Verlängerung des kalibrierten Lochs (10) enthält.

3. Gaseinspritzsystem für Haushaltgerät nach einem der vorhergehenden Ansprüche, dadurch gekennzeichnet, daß die abnehmbare Einspritzdüse durch ein abnehmbares Teil (4) gebildet ist, das in der Einbaulage den Träger überragt und ein zweites Loch (40) enthält, das sich in der axialen Verlängerung des kalibrierten Lochs (10) befindet, wobei dieses zweite Loch kleinere Abmessungen als das kalibrierte Loch hat und selbst kalibriert ist, um mit dem ersten Gas zu arbeiten.

4. Gaseinspritzsystem für Haushaltgerät nach einem der vorhergehenden Ansprüche, dadurch gekennzeichnet, daß das Loch (10) des Trägers (1) kalibriert ist, um unmittelbar mit Erdgas zu arbeiten.

5. Gaseinspritzsystem für Haushaltgerät nach Anspruch 3 oder nach Anspruch 4, soweit dieser auf Anspruch 3 zurückbezogen ist, dadurch gekennzeichnet, daß das zweite Loch (40) kalibriert ist, damit das System mit Butangas arbeitet.

## Claims

1. Gas injection system for a household appliance capable of running on at least two gases, the system being of the type comprising a support (1) for a removable injector (4) for a first gas, supplied with gas via a gas inlet pipe (2), and being characterized in that the said support (1) has a hole (10) which is calibrated to run directly with a gas other than the first gas when the removable injector (4) has been removed.

2. Gas injection system for a household appliance according to Claim 1, characterized in that the support (1) also has a counterbore (11) axially in line with the calibrated hole (10).

3. Gas injection system for a household appliance according to either one of the preceding claims, characterized in that the removable injector is formed of a removable part (4) surmounting, when fitted, the support (1) and having a second hole (40) placed axially in line with the calibrated hole (10), this second hole being smaller in size than the calibrated hole and being itself calibrated to run with the first gas.

4. Gas injection system for a household appliance according to any one of the preceding claims, characterized in that the hole (10) in the said support (1) is calibrated to run directly on natural gas.

5. Gas injection system for a household appliance according to Claim 3 or Claim 4 when the latter is dependent on Claim 3, characterized in that the second hole (40) is calibrated so that the system can run on butane.
